# EUROPÄISCHE PATENTANMELDUNG

(11) **EP 4 755 598 A1**
(43) Veröffentlichungstag der Anmeldung: **10.06.2026**
(21) Anmeldenummer: 25211953.2
(22) Anmeldetag: 29.10.2025
(51) Int. Cl.: B26B 5/00

(54) **MESSER**

(30) Priorität: 06.12.2024 DE 102024136592
(71) Anmelder: Martor KG, 42653 Solingen (DE)
(72) Erfinder: Rohrbach, Martin, 73571 Göggingen (DE)
(74) Vertreter: Roche, von Westernhagen & Ehresmann

(57) **Zusammenfassung**

Die Erfindung betrifft ein Messer mit einem Halter (11) und mit einer Klingenvorrichtung (12) die relativ zu dem Halter (11) zwischen einer Sicherheitsposition und einer Schneidposition bewegbar ist, indem eine Handhabe (16a, 16b) zwischen einer inaktiven Position und einer aktiven Position bewegbar ist.

Die Besonderheit besteht darin, dass der Halter (11) in Reichweite der Bewegungsbahn der Handhabe (16a, 16b) eine Anlagefläche (21) für einen Betätigungsfinger (18) bereitstellt, mit welchem die Handhabe (16a, 16b) betätigt wird.

## Beschreibung

Die Erfindung betrifft ein Messer.

Das Messer umfasst einen Halter, der z.B. gehäuseartig ausgebildet ist, in welchem eine Klingenvorrichtung zwischen einer Sicherheitsposition und einer Schneidposition bewegbar ist. In der Sicherheitsposition ist die Schneide der Klinge von dem Gehäuse verdeckt, so dass eine Verletzung des Benutzers ausgeschlossen ist. In der Schneidposition ragt ein Bereich der Schneide aus dem Gehäuse heraus, so dass ein Schnitt durchführbar ist. Mittels einer Handhabe, die zwischen einer inaktiven und einer aktiven Position bewegbar ist, kann die Klingenvorrichtung von der Sicherheitsposition in die Schneidposition bewegt werden.

Ein solches Messer ist aus der EP 3 112 099 A1 bekannt.

Bei dem oben beschriebenen Messer wird, um die automatische Rückzugsfunktion einer Rückstellvorrichtung für den Klingenträger nicht zu behindern und damit die Sicherheit des Messers herabzusetzen, die Handhabe zur Bewegung der Klingenvorrichtung in die Schneidposition und zum Halten derselben in der Schneidposition, losgelassen sobald die Klinge in das Schneidgut eintaucht. Die Reibkraft zwischen der Klinge und dem Schneidgut hält die Klinge danach entgegen der Kraft der Rückstellvorrichtung in der Schneidposition. Es hat sich gezeigt, dass die Haltung des Daumens nach dem Entfernen von der Handhabe für den Benutzer ermüdend ist.

Außerdem sind aus dem Stand der Technik Messer bekannt, bei welchen die Klingenvorrichtung mittels der Handhabe in die Schneidposition bewegbar ist, die Klingenvorrichtung sich aber nach einem Schneidvorgang automatisch in die Sicherheitsposition zurückbewegen kann, auch wenn sich die Handhabe in der aktiven Position befindet. Damit die Klingenvorrichtung erneut in die aktive Position bewegt werden kann, ist allerdings die Bewegung der Handhabe in die inaktive Position notwendig. Auch bei diesen Messern muss daher der Benutzer den Betätigungsfinger von der Handhabe lösen.

Es hat sich gezeigt, dass diese Bewegungen des Betätigungsfingers zu einer Ermüdung des Benutzers führen, wenn sie häufig durchgeführt werden.

Es war Aufgabe der Erfindung ein Messer zu schaffen, bei welchem die Ermüdung des Betätigungsfingers verringert wird.

Die Aufgabe wurde gelöst durch ein Messer mit den Merkmalen des Anspruchs 1.

Das erfindungsgemäße Messer umfasst einen Halter sowie eine Klingenvorrichtung. Klingenvorrichtung ist z.B. eine Klinge mit einer Schneide oder ein Klingenhalter, in welchem eine Klinge mit einer Schneide montierbar, z.B. lösbar montierbar ist. Die Klingenvorrichtung ist relativ zu dem Halter zwischen einer Sicherheitsposition und einer Schneidposition bewegbar. Die Klingenvorrichtung kann aus der Sicherheitsposition in die Schneidposition bewegt werden, indem eine Handhabe, die zwischen einer inaktiven Position und einer aktiven Position bewegbar ist, aus der inaktiven Position in die aktive Position bewegt wird.

Der Halter umfasst in Reichweite der Bewegungsbahn der Handhabe eine Anlagefläche für den Betätigungsfinger. Die Anlagefläche ist eine Fläche, die separat von einer Betätigungsfläche der Handhabe ist und die unbewegbar relativ zu dem Halter ist.

Der Benutzer kann den Betätigungsfinger damit von der Handhabe entfernen und an die Anlagefläche anlegen und so einer schnellen Ermüdung vorbeugen. Der Rückzug der Klingenvorrichtung ist damit gewährleistet. Der Betätigungsfinger kann das Messer trotzdem an der Anlagefläche führen und z.B. eine Drehung des Messers verursachen. Da die Anlagefläche in Reichweite der Handhabe angeordnet ist, kann der Benutzer den Betätigungsfinger schnell wieder auf die Handhabe zurückbewegen.

Die Klingenvorrichtung ist z.B. von einer Rückstellvorrichtung in die Sicherheitsposition belastet. Wenn keine Gegenkraft zu der Rückstellkraft der Rückstellvorrichtung mehr vorhanden ist, wird die Klingenvorrichtung in die Sicherheitsposition zurückverlagert. Das Messer stellt damit eine Sicherheitsfunktion bereit, mit welcher bei Entlastung der Handhabe oder bei Messern mit automatischem Klingenrückzug, bei welchen eine Kupplung zwischen der Klingenvorrichtung und der Handhabe lösbar ist, die Klinge automatisch in die Sicherheitsposition zurückgestellt wird.

Der Halter ist z.B. wenigstens teilweise als Gehäuse ausgebildet. Die Klinge kann dann in der Sicherheitsposition in einen Innenraum des Gehäuses zurückgezogen sein, so dass der Benutzer vor einer Berührung der Schneide geschützt ist. Auch andere bewegbare Teile können z.B. in dem Gehäuse aufgenommen sein, und so einer Verletzung des Benutzers vorgebeugt werden. Das Gehäuse kann in einem Innenraum einen Raum für Ersatz- oder Hilfsteile zur Verfügung stellen. Mit dem Gehäuse kann außerdem zugleich ein ergonomischer Griff bereitgestellt werden.

Die Anlagefläche ist z.B. parallel zu einer Sagittalebene des Messers ausgebildet. Als Sagittalebene ist im Sinne der Erfindung und in Übereinstimmung mit der üblichen Verwendung eine sich vertikal erstreckende Ebene bezeichnet, welche sich durch eine Längsmittelachse des Halters erstreckt. Üblicherweise ist wenigstens eine Handhabe an einer Flanke des Halters, z.B. eines Gehäuses, angeordnet. Es können z.B. an gegenüberliegenden Flanken des Halters jeweils eine Handhabe angeordnet sein.

Die Anlagefläche ist z.B. derart an dem Gehäuse positioniert, dass sie in Reichweite der Handhabe liegt und der Benutzerfinger sich leicht von der Handhabe auf die Anlagefläche bewegen kann. Beispielsweise ist die Anlagefläche derart angeordnet, dass - wenn sich die Handhabe in der aktiven Position befindet - der Benutzerfinger die kürzeste Bewegung von der Handhabe zu der Anlagefläche durchführen muss. Indem die Anlagefläche parallel zu der Sagittalebene angeordnet ist, muss der Benutzerfinger lediglich eine Schwenkbewegung und keine Torsionsbewegung durchführen.

Alternativ ist die Anlagefläche etwa mittig zwischen der Position der Handhabe in der Sicherheitsposition und in der Schneidposition angeordnet. Dann kann die Anlagefläche von allen Positionen der Handhabe gut erreicht werden. Die Klinge kann in bestimmten Schneidanwendungsfällen weniger als maximal ausgefahren werden. Das ist z.B. der Fall, wenn die Schnitttiefe weniger groß ist. Deshalb ist eine Anordnung der Anlagefläche sinnvoll, bei welcher diese auch von Zwischenpositionen der Handhabe gut erreichbar ist.

Die Anlagefläche ist z.B. unterhalb der Handhabe angeordnet. Der Benutzer kann den Betätigungsfinger in diesem Fall einfach auf die Anlagefläche sinken lassen. Diese Position der Anlagefläche ist auch aus ergonomischen Gründen günstig.

Die Anlagefläche ist z.B. an einem Vorsprung des Gehäuses ausgebildet. Die Anlagefläche vergrößert in diesem Fall den Halter lediglich geringfügig. Die optische Erscheinung sowie die Handhabung des Messers werden aufgrund des Vorsprungs nicht beeinträchtigt. Der Vorsprung kann z.B. einteilig mit dem Gehäuse des Messers hergestellt sein. Er kann z.B. im Kunststoffspritzgießverfahren oder Druckgussverfahren einteilig mit dem Halter hergestellt sein. Der Vorsprung erleichtert darüber hinaus eine Drehung des Halters um seine Mittelachse.

Beispielsweise weist die Anlagefläche eine Vertiefung auf, die in Bezug auf einen benachbarten Bereich ein anderes Niveau hat. Das Höhenniveau unterscheidet sich z.B. in Richtung orthogonal zu der Sagittalebene. Aufgrund der unterschiedlichen Höhenniveaus kann der Betätigungsfinger seine Soll-Position auf der Anlagefläche intuitiv ertasten und schnell einnehmen. Der Höhenunterschied der Niveaus verhindert auch ein Abrutschen des Betätigungsfingers von der Anlagefläche, weil die Erhöhung eine Begrenzung bildet.

Der Übergang zu dem benachbarten Bereich bildet z.B. eine Rampe zwischen dem vertieften Niveau und dem benachbarten Höhenniveau. Der Betätigungsfinger kann dann ohne abrupte und unergonomische Übergänge von dem Niveau, welches der Betätigungsfläche der Handhabe entspricht auf das vertiefte Niveau bewegt werden.

Die Oberfläche der Anlagefläche bildet z.B. wenigstens bereichsweise eine Struktur aus, welche dem Betätigungsfinger Halt gibt. Die Struktur erschwert ein Gleiten des Betätigungsfingers relativ zu der Anlagefläche. Das fördert ein entspanntes Anlegen des Betätigungsfingers auf der Anlagefläche.

Die Länge der Anlagefläche ist z.B. entsprechend der Längserstreckung der Fingerkuppe größer ist als ihre Breite. Da die Längserstreckung der Fingerkuppe des Betätigungsfingers die Anlagefläche entsprechend ihrer Längserstreckung kontaktiert, ist es vorteilhaft, wenn diese von einem Bereich gebildet ist, dessen Längserstreckung im Verhältnis zu seiner Breite groß ist, z.B. doppelt so groß ist.

Z.B. ist an gegenüberliegenden Flankenflächen des Halters jeweils eine Handhabe sowie eine Anlagefläche ausgebildet. Das Messer ist dann sowohl von Rechtshändern als auch von Linkshändern verwendbar.

Der Halter kann z.B. aus Kunststoff, einem Kunststoffverbund, wie z.B. faserverstärkter Kunststoff oder aus einem Metallguss hergestellt sein.

Ausführungsbeispiele der Erfindung sind in der nachfolgenden Figurenbeschreibung, auch unter Bezugnahme auf die Zeichnungen, beispielhaft beschrieben. Dabei werden der Übersichtlichkeit halber - auch soweit unterschiedliche Ausführungsbespiele betroffen sind - gleiche oder vergleichbare Teile oder Elemente oder Bereiche mit gleichen Bezugszeichen, teilweise unter Hinzufügung kleiner Buchstaben, bezeichnet.

Merkmale, die nur in Bezug zu einem Ausführungsbeispiel beschrieben sind, können im Rahmen der Erfindung auch bei jedem anderen Ausführungsbeispiel der Erfindung vorgesehen werden. Derartig geänderte Ausführungsbeispiele sind - auch wenn sie in den Zeichnungen nicht dargestellt sind - von der Erfindung mit umfasst.

Alle offenbarten Merkmale sind für sich erfindungswesentlich. In die Offenbarung der Anmeldung wird hiermit auch der Offenbarungsinhalt der zitierten Druckschriften und der beschriebenen Vorrichtungen des Standes der Technik vollinhaltlich mit einbezogen, auch zu dem Zweck, einzelne oder mehrere Merkmale dieser Unterlagen in einen oder in mehrere Ansprüche der vorliegenden Anmeldung mit aufzunehmen.

Die schematischen Fig. zeigen:
Fig. 1 eine Seitenansicht eines Messers aus dem Stand der Technik, wobei die Klingenvorrichtung in der Schneidposition angeordnet ist,
Fig. 2 eine Seitenansicht eines erfindungsgemäßen Messers, wobei die Klingenvorrichtung in der Sicherheitsposition angeordnet ist,
Fig. 3 eine Seitenansicht eines erfindungsgemäßen Messers, wobei sich die Klingenvorrichtung in der Schneidposition und ein Betätigungsfinger auf einer Betätigungsfläche der Handhabe befindet,
Fig. 4 eine Seitenansicht in Anlehnung an Fig. 3, wobei die Klinge in Kontakt mit dem Schneidmaterial steht und der Betätigungsfinger an der Anlagefläche anliegt,
Fig. 5 eine Seitenansicht in Anlehnung an Fig. 2, wobei sich die Klingenvorrichtung in der Sicherheitsposition befindet und der Betätigungsfinger an der Anlagefläche anliegt,
Fig. 6 eine Ansicht gemäß Ansichtspfeil A in Fig. 2,
Fig. 7 eine Schnittansicht gemäß Schnittlinie B - B in Fig. 6,
Fig. 8 eine perspektivische Ansicht des Messers, wobei die Klingenvorrichtung in der Sicherheitsposition angeordnet ist,
Fig. 9 eine perspektivische Ansicht des Messers gemäß Fig. 8, wobei die Klingenvorrichtung in der Schneidposition angeordnet ist,
Fig. 10 eine Seitenansicht des Messers von einer in Bezug auf Fig. 2 gegenüberliegenden Seite,
Fig. 11 eine perspektivische Ansicht des Messers gemäß Fig. 10 von schräg hinten.

Fig. 1 zeigt ein Messer 110 aus dem Stand der Technik. Das Messer umfasst ein Halter 111 in welchem eine Klingenvorrichtung 12, hier aufweisend einen Klingenträger 13 sowie eine Klinge 14 zwischen einer Sicherheitsposition und einer Schneidposition bewegbar ist.

Der Halter 111 umfasst laterale Aussparungen 29a und 29b an gegenüberliegenden Flankenflächen 31a und 31b des Halters 111, von denen in Fig. 1 lediglich die Aussparung 29a erkennbar ist. Die Aussparungen 29a und 29b erlauben es dem Benutzer die Klingenvorrichtung 12 mittels einer Handhabe 16 in die in Fig. 1 dargestellte Schneidposition zu bewegen. Da die Aussparungen 29a und 29b an beiden Flankenflächen 31a und 31b des Halters 111 ausgebildet sind, kann das Messer von Rechtshändern oder von Linkshändern betätigt werden.

In der Schneidposition tritt ein Bereich einer Schneide 20 der Klingenvorrichtung 12 aus einer Öffnung 15 des Halters 111 aus und es kann ein Schneidvorgang durchgeführt werden. Fig. 1 zeigt eine Schneidposition, in welcher die Schneide 20 maximal aus dem Halter 111 bewegt ist und ein Anschlag der Klingenvorrichtung 12 mit einer Fläche des Halters 111 in Kontakt steht. Es ist auch möglich, die Klingenvorrichtung 12 lediglich soweit in Richtung x1 zu bewegen, dass die Schneide 20 mit geringerer Länge aus dem Halter 111 austritt.

Zur Bewegung weist die Handhabe 16a eine Betätigungsfläche 17 auf, die mit einem Betätigungsfinger 18 (in Fig. 1 nicht dargestellt) kontaktiert und bewegt werden kann. Die Klingenvorrichtung 12 ist mittels einer Rückstellvorrichtung 19 in die Sicherheitsposition belastet. D.h., bei Entlastung der Handhabe 16a wird die Klingenvorrichtung 12 von der Rückstellkraft der Rückstellvorrichtung 19 in Richtung x2 in die Sicherheitsposition zurückbewegt, in welcher die Schneide 20 so in den Halter 111 zurückbewegt ist, dass der Benutzer nicht mit der Schneide 20 in Kontakt geraten kann.

Die Sicherheitsfunktion des automatischen Klingenrückzugs ist nur möglich, wenn der Benutzer die Klingenvorrichtung 12 entlastet, also diese nicht entgegen der Federkraft, die in Richtung x2 wirkt, in der Schneidposition hält. Deshalb muss der Benutzer den Betätigungsfinger 18 von der Handhabe 16a lösen, nachdem die Klinge 14 Kontakt mit dem Schneidmaterial hatte, und die Klinge 14 von der Reibkraft zwischen Klinge 14 und Schneidmaterial entgegen der Federkraft in der Schneidposition gehalten wurde. Der Vorgang findet bei der Arbeit mit dem Messer 110 viele Male statt, was dazu führte, dass der Betätigungsfinger 18 ermüdete.

Das erfindungsgemäße Messer insgesamt ist in den Fig. 2 bis 11 mit dem Bezugszeichen 10 bezeichnet.

Das Messer 10 ist in Fig. 2 in der Sicherheitsposition dargestellt. Die Klingenvorrichtung 12 ist in einen Aufnahmeraum 33 des Halters 11 zurückgezogen. Eine Verletzung an der Schneide 20 ist dann nicht möglich. Die Klingenvorrichtung 12 kann entgegen der Kraft einer Rückstellvorrichtung 19, die in Richtung x2 wirkt, aus der Sicherheitsposition entsprechend dem Messer 110 aus dem Stand der Technik mittels der Handhabe 16 in Richtung x1 in eine Schneidposition verlagert werden, die in Fig. 3 dargestellt ist. In der Schneidposition tritt eine Schneide 20 der Klingenvorrichtung 12 aus dem gehäuseartigen Halter 11 aus und ein Schneidvorgang ist möglich.

Das erfindungsgemäße Messer 10 gemäß der Fig. 2 bis 7 unterscheidet sich von dem Messer 110 aus dem Stand der Technik lediglich dadurch, dass der Halter 11 Anlageflächen 21a und 21b für den Betätigungsfinger 18 zur Betätigung der Handhaben 16a und 16b aufweist. Die Anlageflächen 21a und 21b sind vorgesehen, um die oben beschriebene schnelle Ermüdung des Betätigungsfingers zu vermeiden, indem der Betätigungsfinger 18 nach der Herstellung des Kontaktes zwischen Klingenvorrichtung 12 und dem Schneidmaterial 30 auf die Anlagefläche 21a bzw. 21b gelegt werden und dort verweilen kann, bis ein neuer Schneidvorgang durchgeführt wird.

Das hier beschriebene Messer 10 ist für Rechtshänder und Linkshänder geeignet und weist daher Aussparungen 29a und 29b, die Handhaben 16a und 16b sowie die Anlageflächen 21a und 21b auf. Alternativ könnte das Messer 10 auch lediglich mit einer Handhabe 16a für Rechtshänder oder mit einer Handhabe 16b für Linkshänder versehen sein. Das Messer 10 würde in diesem Fall auch lediglich eine Ablagefläche 21a oder 21 b aufweisen.

In Fig. 2 ist eine Sagittalebene E des Messers 10 dargestellt, welche durch eine Längsmittelachse m des Messers 10 verläuft. Die Anlageflächen 21a und 21b sind etwa parallel zu der Sagittalebene E und parallel zu der Betätigungsfläche 17 der Handhaben 16a und 16b ausgebildet. Eine Länge 11 der Anlageflächen 21a und 21b ist z.B. im Verhältnis zur ihrer Breite B groß, z.B. doppelt so groß. Ein Seitenbereich der Fingerkuppe des Betätigungsfingers 18 kann so an die Anlagefläche 21a bzw. 21b angelehnt werden.

In Fig 2 ist zu erkennen, dass die Anlagefläche 21a in Bezug auf die benachbarte Außenfläche 26a des Halters 11 vertieft ist. Der Übergang von der Außenfläche 26a zu der Anlagefläche bildet eine Rampe 27. Die Rampe 27 bildet einen Schutz gegen Abrutschen des Betätigungsfingers 18 von der Anlagefläche 21a. Darüber hinaus kann aufgrund der vertieften Anlagefläche 21a und der Rampe 27 die Anlagefläche 21a gut ertastet werden. Die Anlagefläche 21b (siehe die Fig. 10 und 11) ist in gleicher Weise ausgebildet, wie die Anlagefläche 21a. Sie ist ebenfalls als Vertiefung mit Rampe 27 ausgestaltet. Die Anlageflächen 21a und 21b können überdies eine Struktur 32 aufweisen, welche ein Abgleiten des Betätigungsfingers 18 verhindert.

Bei dem Messer 10 dieser hier beschriebenen Ausführung sind an beiden Flankenflächen 31a und 31b Aussparungen 29a und 29b ausgebildet, durch welche jeweils eine Handhabe 16a und 16b betätigbar ist. Außerdem sind ebenfalls an beiden Flankenflächen 31a und 31b des Vorsprungs 28 Anlageflächen 21a und 21b ausgebildet.

Das Messer 10 umfasst eine Oberseite 22, eine Unterseite 23, ein vorderes Ende 24 und ein hinteres Ende 25. Die Anlageflächen 21a und 21b sind in diesem Ausführungsbeispiel an dem Vorsprung 28 an der Unterseite 23 des Halters 11 ausgebildet. Der Benutzer kann dann ergonomisch vorteilhaft den Betätigungsfinger 18 von der Handhabe 16 auf die Anlagefläche 21a bzw. 21b sinken lassen. Gemäß Fig. 2 ist ein mittlerer Bereich der Anlagefläche 21a mit einem Abstand h von einem mittleren Bereich der Betätigungsfläche 17 beabstandet. Der Abstand h ist so gewählt, dass sich die Anlagefläche 21a in Reichweite des Betätigungsfingers 18 befindet, welcher die Betätigungsfläche 17 betätigt.

Nachfolgend wird beispielhaft eine Betätigung an der Handhabe 16a beschrieben. Ausgehend von dem Zustand der Sicherheitsposition der Klingenvorrichtung 12 gemäß Fig. 2 kann der Benutzer mit dem Betätigungsfinger 18 an der Betätigungsfläche 17 die Handhabe 16a unter Erhöhung einer potentiellen Energie der Rückstellvorrichtung 19, welche die Klingenvorrichtung 12 in Richtung x2 belastet, in Richtung x1 bewegen, bis die Schneide 20 der Klingenvorrichtung 12 aus der Öffnung 15 an dem vorderen Ende 24 des Halters 11 austritt. Eine Schneidposition, bei welcher die Klingenvorrichtung 12 maximal in Richtung x1 bewegt ist, ist in Fig. 3 dargestellt. Die Schneide 20 kann alternativ aber auch in eine Schneidposition verlagert werden, in welcher die Schneide 20 mit geringerer Länge l2 aus dem Halter 11 austritt. Die Länge l2 bezeichnet die Länge, mit welcher die Schneide 20 über den Halter 11 vorsteht (siehe Fig. 3).

Die Rückstellvorrichtung 19 belastet die Klingenvorrichtung 12 in Richtung x2. Vor dem Schneidvorgang muss der Benutzer die Klingenvorrichtung 12 entgegen der Kraft der Rückstellvorrichtung 19 in der Schneidposition halten. Wenn die Klingenvorrichtung 12, hier die Klinge 14 mit einem Schneidmaterial 30 in Kontakt steht (siehe Fig. 4) verhindert die Reibkraft zwischen dem Schneidmaterial 30 und der Klingenvorrichtung 12 eine von der Rückstellvorrichtung 19 verursachte Bewegung der Klingenvorrichtung 12 in Richtung x2.

Der Betätigungsfinger 18 kann dann gemäß Fig. 4 von der Betätigungsfläche 17 der Handhabe 16a entfernt und auf die Anlagefläche 21a bewegt werden. Damit wird die Sicherheitsfunktion gewährleistet, die bei Beendigung des Schneidvorgangs oder einem ungewollten plötzlichem Austritt der Klingenvorrichtung 12 aus dem Schneidmaterial 30 die Schneide 20 in den Halter 11 in die Sicherheitsposition zurückziehen kann. Bei der Entlastung der Handhabe 16a muss der Betätigungsfinger 18 aber nicht von dem Halter 11 abgespreizt werden, sondern kann entspannt auf der Anlagefläche 21a positioniert werden.

Die Positionierung des Betätigungsfingers 18 auf der Anlagefläche 21a ist auch für die Führung des Messers 10 und damit des Schnittes vorteilhaft. Aufgrund des bezüglich der Mittelachse m beabstandeten Vorsprungs 28, an welchem die Anlageflächen 21a und 21b ausgebildet ist, ist die Ausübung einer Kraft in Drehrichtung um die Mittelachse m des Halters 11 mit einem Hebelarm h möglich.

Gemäß Fig. 5 hat sich nach dem Verlassen des Kontaktes mit dem Schneidmaterial 30 die Klingenvorrichtung 12 in die Sicherheitsposition bewegt. Der Betätigungsfinger 18 steht noch in Kontakt mit der Anlagefläche 21a. Erst bei erneuter Betätigung der Handhabe 16a in die Schneidposition bewegt sich z.B. der Betätigungsfinger 18 wieder auf die Betätigungsfläche 17.

In Fig. 6 ist eine Draufsicht auf die Oberseite 22 des Messers 10 gezeigt.

In Fig. 7 ist der Aufnahmeraum 33 des gehäuseartigen Halters 11 erkennbar. In dem Aufnahmeraum 33 ist die Klingenvorrichtung 12 bewegbar geführt. Es ist erkennbar, dass die Rückstellvorrichtung 19 in diesem Beispiel eine Feder umfasst, die an der Klingenvorrichtung 12, hier an dem Klingenträger 13 sowie an dem Halter 11 befestigt ist und bei der Bewegung von der Sicherheitsposition in die Schneidposition gespannt wird. In diesem Beispiel umfasst die Rückstellvorrichtung 19 lediglich eine Feder, alternativ könnten aber auch mehrere Federn oder andere Rückstellmechaniken vorhanden sein, um die Klingenvorrichtung 12 in die Sicherheitsposition zu belasten. In der Schnittansicht gemäß Fig. 7 ist die Klinge 14 nicht erkennbar. Eine Sitzfläche 34 für die Klinge 14 ist erkennbar, welche Formschlussmittel 35 sowie einen Magneten 36 zum Halten der Klinge 14 aufweist.

Die Fig. 8 und 9 zeigen perspektivische Ansichten des Messers 10 in der Sicherheitsposition (Fig. 8) und in der Schneidposition (Fig. 9).

Fig. 10 zeigt eine Seitenansicht des Messers 10, wobei die Flankenfläche 31b einer in Fig. 2 dargestellten gegenüberliegenden Seite des Halters 11 erkennbar ist. Gemäß Fig. 10 ist die Länge l1 der Anlagefläche 21b etwa doppelt so lang, wie ihre Breite B.

In Fig. 11 ist eine perspektivische Ansicht dieser in Fig. 10 gezeigten Seite dargestellt. Aus den Fig. 10 und 11 wird deutlich, dass durch die Aussparung 29b eine Handhabe 16b betätigbar ist. Das Messer 10 kann daher von Rechtshändern sowie von Linkshändern betätigt werden. In den Fig. 10 und 11 ist ebenfalls zu sehen, dass der Vorsprung 28 auch eine Anlagefläche 21 b für einen Benutzer mit Linkshand-Betätigung bereitstellt, die in gleicher Weise vertieft ausgebildet und mit einer Rampe 27 versehen ist, wie die Anlagefläche 21a.

Der Halter 11 des Messers 10 und / oder der Klingenträger 13 können z.B. aus Kunststoff oder alternativ aus einem Metallguss hergestellt sein.

Bei der Klinge 14 handelt es sich in diesem Ausführungsbeispiel um eine Bandstahlklinge, die vom Klingenträger 13 gelöst und durch eine andere Klinge 14 ersetzt werden kann. Dafür ist der gehäuseartige Halter 11 zweiteilig ausgebildet, so dass er geöffnet werden kann.

## Patentansprüche

1. Messer mit einem Halter (11) und mit einer Klingenvorrichtung (12) die relativ zu dem Halter (11) zwischen einer Sicherheitsposition und einer Schneidposition bewegbar ist, indem wenigstens eine Handhabe (16a, 16b) zwischen einer inaktiven Position und einer aktiven Position bewegbar ist, **dadurch gekennzeichnet, dass** der Halter (11) in Reichweite der Bewegungsbahn der Handhabe (16a, 16b) eine Anlagefläche (21) für einen Betätigungsfinger (18) bereitstellt, mit welchem die Handhabe (16a, 16b) betätigt wird.

2. Messer nach Anspruch 1, **dadurch gekennzeichnet, dass** der Halter (11) als Gehäuse ausgebildet ist.

3. Messer nach einem der vorangehenden Ansprüche, **dadurch gekennzeichnet, dass** die Klingenvorrichtung (12) von einer Rückstellvorrichtung (19) in die Sicherheitsposition belastet ist.

4. Messer nach einem der vorangehenden Ansprüche, **dadurch gekennzeichnet, dass** die Anlagefläche (21a, 21b) parallel zu einer Sagittalebene (E) des Messers (10) ausgebildet ist.

5. Messer nach einem der vorangehenden Ansprüche, **dadurch gekennzeichnet, dass** die Anlagefläche (21a, 21b) an einem Vorsprung (28) des Halters (11) gebildet ist.

6. Messer, **dadurch gekennzeichnet** nach einem der vorangehenden Ansprüche, dass die Anlagefläche (21a, 21b) etwa mittig zwischen der Position der Handhabe (16) in der Sicherheitsposition und in der Schneidposition liegt.

7. Messer nach einem der vorangehenden Ansprüche, **dadurch gekennzeichnet, dass** die Anlagefläche (21) als Vertiefung angeordnet ist, die in Bezug auf eine benachbarte Außenfläche (26) des Halters (11) ein vertieftes Niveau aufweist.

8. Messer nach einem der vorangehenden Ansprüche, **dadurch gekennzeichnet, dass** der Übergang von der Anlagefläche (21) zu der benachbarten Außenfläche (26) eine Rampe (27) aufweist.

9. Messer nach einem der vorangehenden Ansprüche, **dadurch gekennzeichnet, dass** die Anlagefläche (21a, 21b) wenigstens bereichsweise eine Struktur (32) ausbildet, welche dem Betätigungsfinger (18) Halt gibt.

10. Messer nach einem der vorangehenden Ansprüche, **dadurch gekennzeichnet, dass** eine Länge (11) der Anlagefläche (21) größer ist als ihre Breite (B).

11. Messer nach einem der vorangehenden Ansprüche, **dadurch gekennzeichnet, dass** an gegenüber angeordneten Flankenflächen (31a, 31b) des Halters (11) jeweils eine Handhabe (16a, 16b) sowie eine Anlagefläche (21a, 21b) ausgebildet ist.

12. Messer nach einem der vorangehenden Ansprüche, **dadurch gekennzeichnet, dass** der Halter (11) zumindest teilweise von einem Kunststoff, einem Verbundkunststoff oder einem Metallguss gebildet ist.
